# DEMANDE DE BREVET EUROPEEN

(11) **EP 2 353 459 A1**
(43) Date de publication de la demande: **10.08.2011**
(21) Numéro de dépôt: 10306304.6
(22) Date de dépôt: 26.11.2010
(51) Int. Cl.: A47F 5/08

(54) **Structure de présentoir**

(30) Priorité: 28.01.2010 FR 1050553
(71) Demandeur: Moinon, Olivier, 69890 La Tour de Salvagny (FR); Valentin, Jean-Marc, 69380 Dommartin (FR)
(72) Inventeur: Moinon, Olivier, 69890 La Tour de Salvagny (FR); Valentin, Jean-Marc, 69380 Dommartin (FR)
(74) Mandataire: Vuillermoz, Bruno

(57) **Abrégé**

Cette structure de présentoir comprend au moins :
une structure verticale (2) pourvue d'une pluralité d'orifices (212) et d'au moins une plaque non plane (21) présentant des ondulations s'étendant de part et d'autre du plan général dans lequel elle s'inscrit, les orifices (212) étant ménagés au voisinage du sommet de partie desdites ondulations dirigées en direction d'un support, dénommées crêtes antérieures (211).

- un support (3) pour tablette pourvu de moyens d'accroche (30) aptes à s'engager dans les orifices (212) pour fixer ledit support (3) de manière amovible et en porte-à-faux par rapport à la structure verticale (2).

## Description

### DOMAINE TECHNIQUE

La présente invention se rapporte à une structure de présentoir telle que celles utilisées dans les magasins pour exposer des produits destinés à la vente.

Parmi les présentoirs ou gondoles connus, certains sont formés de montants percés de lumières et espacées entre elles selon un pas régulier. Des supports pour tablettes peuvent ainsi être fixés en porte-à faux à ces montants au moyen de système d'accroche, par exemple des encoches, coopérant avec ces lumières. Cependant, cette solution n'offre guère de modularité dans le positionnement des tablettes. En effet, dans cette configuration, les tablettes sont obligatoirement alignées verticalement entre elles et l'espacement entre les montants détermine la longueur de ces tablettes.

Il existe également des présentoirs formés d'une plaque perforée fixée sur des montants. Dans cette solution, la plaque perforée permet l'utilisation de dispositif de suspension de diverses tailles et configurations pour suspendre ou maintenir des articles tels que des cartes ou des blisters, mais n'offre pas un montage stable pour le support de produits de poids plus importants.

Le document FR 2 530 442 offre une solution modulable consistant en un système de panneau fixé à une plaque perforée au moyen de dispositif spécifique de montage. Le panneau est pourvu de gorges coopérant avec des systèmes d'attache amovibles adaptés pour supporter des dispositifs de suspension d'articles ou de maintien de tablettes. Cependant, la structure proposée dans cette solution est lourde, complexe et couteuse.

Dans ce contexte, l'invention a pour but de proposer une nouvelle structure de présentoir exempte de l'une au moins des limitations précédemment évoquées.

La présente invention a notamment pour but de proposer une structure de présentoir présentant une modularité optimisée, permettant notamment une adaptabilité des supports pour tablette, les supports ou tablettes pouvant être de dimensions différentes.

Un autre objectif de l'invention est de proposer une structure de présentoir d'une grande souplesse d'utilisation, robuste, moins coûteuse et moins complexe à réaliser.

Un autre objectif de l'invention est de proposer une structure de présentoir dont les supports peuvent être montés et démontés aisément lorsque l'on souhaite modifier la configuration des tablettes.

### EXPOSE DE L'INVENTION

L'invention a ainsi pour objet une structure de présentoir comprenant au moins :
- une structure verticale pourvue d'une pluralité d'orifices ; et
- un support pour tablette(s) pourvu de moyens d'accroche aptes à s'engager dans les orifices pour fixer ledit support de manière amovible et en porte-à-faux par rapport à la structure verticale.

Selon l'invention, la structure verticale comprend au moins une plaque non plane présentant des ondulations s'étendant de part et d'autre du plan général dans lequel elle s'inscrit, les orifices étant ménagés au voisinage du sommet de partie desdites ondulations dirigées en direction du support.

En d'autres termes, la plaque munie des ondulations présente des crêtes postérieures (ou creux des ondulations) et des crêtes antérieures, formant saillies ou bosses par rapport à la face avant de la paroi. La plaque ondulée est pourvue d'orifices au niveau de tout ou partie de ses crêtes antérieures, certaines crêtes antérieures de la plaque ondulée pouvant être dépourvues d'orifice. Ces orifices sont destinés à coopérer avec des moyens d'accroche afin de fixer ledit support, et donc la tablette, de manière amovible et en porte-à-faux par rapport à la structure verticale.

Selon l'invention, la forme desdites ondulations peut être de toute nature, et notamment en forme de zigzag, de tôle ondulée et donc d'une succession de profils arrondis, voire en forme de créneaux.

Selon l'invention, la structure verticale peut être fixée directement contre une structure porteuse, de type mur ou cloison, par exemple au moyen de vis de fixation.

Selon un autre mode de réalisation de l'invention, la structure verticale est suspendue au moyen de câbles ou équivalents, sa stabilité étant avantageusement renforcée par sa fixation, par exemple au niveau du sol, également par des câbles exerçant une certaine traction.

Selon encore une autre variante de l'invention, la structure verticale est solidarisée, à tout le moins localement à des cornières, soit directement fixées, par exemple par soudage sur les mâts du présentoir ou d'une gondole, soit munies de moyens de fixation amovible, susceptibles de coopérer avec des moyens correspondants ménagés au sein desdits mâts.

Selon cette configuration, et afin en outre d'assurer une meilleure résistance mécanique de la structure verticale, les crêtes postérieures de la plaque ondulée sont solidarisées à la face avant des cornières, par exemple par soudure, générant de fait un effet poutre.

La structure de présentoir de l'invention est ainsi rendue plus légère mais néanmoins robuste. En outre, la structure verticale peut s'adapter à des montants classiquement utilisés, et l'assemblage ainsi que le démontage de l'ensemble sont rapides et aisés.

Avantageusement, les orifices sont répartis sur la plaque ondulée de manière à permettre un alignement vertical et/ou horizontal d'au moins un deuxième support par rapport à un premier support. En outre, les orifices peuvent également être répartis sur la plaque ondulée de manière à permettre un décalage vertical et/ou horizontal d'au moins un troisième support par rapport au premier support.

Par exemple, la plaque ondulée peut comprendre au moins une première rangée d'orifices alignés verticalement, dans laquelle chaque crête antérieure de la plaque ondulée est pourvue d'un orifice. La plaque ondulée peut également comprendre au moins une deuxième rangée d'orifices alignés verticalement, dans laquelle les orifices sont espacés d'au moins une crête antérieure. Dans une configuration particulière, la plaque ondulée peut comprendre alternativement des première et deuxième rangées.

La structure de présentoir offre ainsi une modularité quant aux dispositions des supports (et donc des tablettes), ainsi qu'une modularité quant aux dimensions des supports (et donc des tablettes). En effet, il est possible de réaliser une gondole présentant des tablettes de différentes tailles, et disposées pour certaines, de manière à être alignées verticalement et/ou horizontalement les unes par rapport aux autres, et pour d'autres, de manière à être décalées verticalement et/ou horizontalement les unes par rapport aux autres.

De préférence, chaque orifice aménagé au niveau d'une crête antérieure s'étend sur une portion de la partie supérieure de ladite saillie constituée par la crête antérieure considérée.

Les moyens de fixation des cornières peuvent être répartis au moins au niveau des bords latéraux de la face arrière de ladite cornière et peuvent comprendre des doigts espacés verticalement les uns par rapport aux autres, les doigts s'étendant de la cornière selon une direction de façon à pénétrer dans des lumières aménagées sur les montants ou sur les mâts et à fixer ladite cornière aux montants ou mâts.

Par exemple, chaque moyen de fixation est constitué d'un crochet dirigé vers le bas, de dimensions adaptées pour être inséré dans les lumières des montants ou des mâts. Ces lumières peuvent être de forme rectangulaire et réparties verticalement les unes par rapport aux autres selon un pas régulier.

Chaque support peut être constitué d'au moins deux bras solidarisés entre eux par une traverse postérieure et une traverse antérieure, chaque bras se terminant par un desdits moyens d'accroche. En outre, une tablette peut être intégrée au support.

De préférence, les moyens d'accroche des supports sont dimensionnés et structurés pour coopérer avec les orifices ménagés au niveau des crêtes antérieures de manière à fixer le support sur la structure verticale tout en empêchant un basculement involontaire du support vers le bas, par exemple par rotation ou décrochage. Par exemple, le support est maintenu en porte-à-faux en position droite, c'est-à-dire selon un angle 90° par rapport à la structure verticale.

Selon un mode de réalisation, chaque moyen d'accroche peut comprendre au moins :
- un ergot destiné à être inséré dans l'un des orifices de la plaque ondulée, ledit ergot présentant une surface venant en butée sur la face interne de la partie supérieure de la saillie sur laquelle est aménagé ledit un des orifices ; et
- une languette présentant une surface d'appui sur la face externe de la partie supérieure d'une autre saillie adjacente à ladite saillie.

Dans ce mode de réalisation, l'ergot en butée sur la face interne et la languette en appui sur la face externe permettent de maintenir le support (et donc la tablette) en position, et empêche tout basculement involontaire des bras du support vers le bas. De préférence, la traverse postérieure est solidarisée à ladite languette.

Selon un autre mode de réalisation, chaque moyen d'accroche comprend au moins :
- une fente (ou cran) destinée à coopérer avec le bord inférieur d'un des orifices; et
- une languette présentant une surface d'appui sur la face externe de la partie supérieure d'une autre saillie adjacente à ladite saillie sur laquelle est aménagé ledit un des orifices.

Dans cet autre mode de réalisation, la fente et la surface d'appui de la languette permettent de maintenir le support en position et empêchent tout basculement involontaire des bras.

Selon un autre mode de réalisation, chaque moyen d'accroche comprend au moins :
- une première fente destinée à coopérer avec le bord inférieur d'un premier orifice aménagé sur une première saillie ; et
- une deuxième fente destinée à coopérer avec le bord inférieur d'un deuxième orifice aménagé sur une deuxième saillie et à l'aplomb dudit premier orifice.

En d'autres termes, dans cet autre mode de réalisation, la première fente emboîte le bord inférieur du premier orifice et la deuxième fente emboîte le bord inférieur du deuxième orifice. De préférence, les première et deuxième fentes sont dimensionnées de manière à maintenir le support en position et à empêcher tout basculement involontaire des bras. Par exemple, la deuxième fente peut être de forme complémentaire au bord de l'orifice.

Par ailleurs, dans cet autre mode de réalisation, chaque moyen d'accroche peut en outre comprendre une languette aménagée entre les première et deuxième fentes, cette languette présentant une surface d'appui sur la face externe de la partie supérieure de la deuxième saillie.

En outre, dans cet autre mode de réalisation, la deuxième fente peut être aménagée dans une patte de dimension adéquate pour pouvoir être insérée dans le deuxième orifice, et le moyen d'accroche peut en outre comprendre une troisième fente apte à coopérer avec le bord inférieur du deuxième orifice lorsque ladite patte est insérée dans ledit deuxième orifice. On peut généraliser ce principe à une pluralité de dents, en fonction par exemple de la charge à supporter.

Avantageusement, le support est maintenu dans une première position lorsque la deuxième fente coopère avec le bord inférieur du deuxième orifice, et le support est maintenu dans une deuxième position lorsque la troisième fente coopère avec le bord inférieur du deuxième orifice. La deuxième position peut correspondre à une inclinaison du support, par exemple une inclinaison voisine de 10°, par rapport à la première position. De préférence, la première fente est structurée de manière à permettre cette inclinaison. Par exemple, la première fente peut être structurée de manière à présenter un jeu (ou espacement) entre ses bords et celle de la première saillie. Ce jeu permet de positionner le support dans la première position ou la deuxième position, les deuxième et troisième fentes permettant de maintenir le support respectivement dans la première position et la deuxième position. En outre, dans la deuxième position, le moyen d'accrochage peut présenter une surface en appui sur la face externe de la partie supérieure de la deuxième saillie.

De préférence, le moyen d'accroche selon cet autre mode de réalisation présente d'autres fentes et une autre patte aménagées symétriquement aux premièrer, deuxième et troisième fentes et à ladite patte respectivement, par rapport à un plan parallèle au plan du support de manière à permettre une fixation réversible du support. On entend par réversible le fait de pouvoir placer indifféremment une face du support en tant que face supérieure ou inférieure.

En raison de cette réversibilité, et en mettant en oeuvre un choix approprié du pas séparant deux crêtes consécutives, il devient possible, en raison du désaxement des supports par rapport au plan horizontal passant par chaque ligne de crête, de disposer d'une multiplicité de positionnements possibles, outre de densifier le nombre de support localement, et corollairement celui des produits qu'ils sont destinés à présenter ou stocker.

### BREVE DESCRIPTION DES DESSINS

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique en perspective d'un présentoir selon un mode de réalisation de l'invention ;
- la figure 2 est une vue éclatée d'une portion du présentoir de la figure 1 ;
- la figure 3 est une vue de face d'une portion de la face avant de la structure verticale du présentoir de la figure 1 ;
- la figure 4 est une vue schématique en perspective d'une portion de la structure verticale du présentoir de la figure 1 ;
- la figure 5 est une vue latérale d'une portion de la structure verticale du présentoir de la figure 1 ;
- les figures 6 à 10 sont des vues schématiques latérales et partielles de support fixé à la structure verticale par des moyens d'accroche, selon différents modes de réalisation de l'invention ; et
- la figure 11 est une vue schématique latérale et partielle de deux supports selon le mode de réalisation de la figure 10, fixés respectivement dans une première et une deuxième position ;
- la figure 12 est une vue schématique en perspective illustrant la multiplicité d'implantations possibles des supports au sein du présentoir de l'invention ,
- la figure 13 est une vue schématique illustrant les pas respectifs des crêtes antérieures et des supports, notamment en cas de réversibilité de ces derniers.

### EXPOSE DETAILLE DE L'INVENTION

En référence aux figures 1 et 2**,** un présentoir selon un mode de réalisation particulier de l'invention comprend notamment :
- une pluralité de montants ou mâts **1,** chaque montant **1** étant pourvu de lumières **10** réparties verticalement et espacées d'un pas régulier ;
- une pluralité de structures verticales **2,** chacune étant formée d'une paroi ou cornière **20** et d'une plaque ondulée **21** ;
- une pluralité de supports **3** pour tablette, chaque support **3** étant pourvu de moyens d'accroche **30** amovibles permettant de fixer le support **3** à l'une des structures verticales **2** ; et
- un socle **4** reposant sur le sol pour la stabilisation des montants **1** au sol.

Comme représenté sur les figures 1**,** 2 et 5, la paroi ou cornière **20** de la structure verticale **2** est munie, sur sa face arrière, de moyens de fixation **200** amovibles répartis au niveau de ses bords latéraux. Ces moyens de fixation **200** sont structurés et dimensionnés de manière à pouvoir coopérer avec les lumières **10** des montants **1** pour fixer la structure verticale **2** à ces montants **1.** Par exemple et tel qu'illustré sur la figure 5**,** ces moyens de fixation **200** peuvent être constitués de doigts espacés verticalement qui s'étendent vers le bas à partir de la face arrière de la paroi ou cornière **20** et qui sont conçus de manière à s'engager dans lumières **10** des montants **1.**

La plaque ondulée **21** de la structure verticale **2** est fixée à la face avant de la paroi **20** de façon à présenter des ondulations par rapport au plan de la paroi **20.** En d'autres termes, la plaque ondulée **21** est solidarisée à la face avant de la cornière au niveau de ses crêtes postérieures **210** (ou creux des ondulations), ses crêtes antérieures **211** formant saillies (ou bosses) par rapport à la face avant de la paroi ou cornière **20.** On entend par « avant » ou « antérieur », la partie faisant face au public, et on entend par « inférieur » la partie faisant face au sol. Ainsi, les sillons formés par les crêtes postérieures **210** s'étendent horizontalement. Telle que représentée sur la figure 5, la plaque ondulée **21** présente par exemple une section en accordéon.

Si dans l'exemple décrit, ces ondulations sont en forme de zigzag, sont symétriques et présentent des crêtes de forme arrondies, il pourrait être envisagé de mettre en oeuvre une tôle ondulée, voire des ondulations en forme de créneaux.

Par ailleurs, la plaque ondulée **21** est pourvue d'orifices **212** qui sont aménagés au niveau des crêtes antérieures **211** et qui sont destinés à coopérer avec des moyens d'accroche **30** des supports **3** afin de fixer ces supports **3** en porte-à-faux par rapport à la structure verticale **2**. Plus précisément, chaque orifice **212** est aménagé au niveau du sommet d'une saillie **211** et s'étend sur une portion de la partie supérieure **213** de ladite saillie **211**. Cet aspect est mieux représenté dans les figures 6 à 10.

En outre, les orifices **212** sont répartis sur la plaque ondulée **21** de manière à permettre un alignement vertical et/ou horizontal des supports **3** les uns par rapport aux autres, mais également à permettre un décalage vertical et/ou horizontal des supports **3** les uns par rapport aux autres.

Un exemple de répartition des orifices **212** est illustré sur les figures 3 et 4. Dans cet exemple, la plaque ondulée **21** peut comprendre une alternance de premières rangées **22** d'orifices et de deuxièmes rangées **23** d'orifices. Dans la première rangée **22**, les orifices **212** sont alignés verticalement et chaque crête antérieure **211** de cette première rangée est pourvue d'un orifice **212**. Dans la deuxième rangée **23**, les orifices **212** sont alignés verticalement et sont espacés d'au moins une crête antérieure **211**, et en l'espèce de plusieurs crêtes.

Les supports **3** de tablette peuvent ainsi être disposés en fonction des besoins et de la présentation désirée, et peuvent être de dimensions différentes. De ce fait, la configuration des supports **3** sur la structure verticale **2** est donc modulable.

Chaque support **3** est constitué de deux bras **31** solidarisés entre eux par une traverse postérieure **32** et une traverse antérieure **33**, chaque bras **31** se terminant par un des moyens d'accroche **30**. Les moyens d'accroche **30** d'un support sont bien entendu dimensionnés et structurés pour coopérer avec les orifices **212** de manière à fixer le support **3** sur la structure verticale **2** tout en empêchant un basculement involontaire du support **3** vers le bas, par exemple par rotation ou décrochage.

Les figures 6 à 7 illustrent quelques possibilités de réalisation de ces moyens d'accroche **30** qui permettent de fixer le support en porte-à-faux sur la structure verticale **2** en position droite, c'est-à-dire à 90° par rapport à la structure verticale.

En référence à la figure 6, chaque moyen d'accroche **30** comprend un ergot **300,** destiné à être inséré dans l'un des orifices **212.** Cet ergot **300** présente une surface **301** destinée à venir en butée sur la face interne **215** de la partie supérieure **213** de la saillie **211** sur laquelle est aménagé ledit orifice **212.** Le moyen d'accroche **30** comprend en outre une languette **302** présentant une surface d'appui **303** sur la face externe **216** de la partie supérieure **213** d'une autre saillie **211** adjacente à ladite saillie **211**. L'ergot **300** en butée sur la face interne **215** et la languette **302** en appui sur la face externe **216** permettent de maintenir le support **3** en position droite et empêche tout basculement involontaire des bras **31** du support vers le bas.

En référence à la figure 7, chaque moyen d'accroche **30** comprend une fente **310** destinée à coopérer avec le bord inférieur **217** d'un orifice **212,** et une languette **311** présentant une surface d'appui **312** sur la face externe **216** de la partie supérieure **213** d'une autre saillie **211** adjacente à ladite saillie **211** sur laquelle est aménagé ledit orifice **212.** La fente **310** ainsi que la surface d'appui **312** de la languette **311** sont structurées de manière à maintenir le support **3** en position droite et à empêcher tout basculement involontaire des bras **31.**

En référence à la figure 8, chaque moyen d'accroche **30** comprend :
- une première fente **320a** destinée à coopérer avec le bord inférieur **217** d'un premier orifice **212a** aménagé sur une première saillie **211a** et
- une deuxième fente **320b** destinée à coopérer avec le bord inférieur **217** d'un deuxième orifice **212b** aménagé sur une deuxième saillie **211b** et à l'aplomb du premier orifice **212a**.

Dans cette forme de réalisation particulière, pour fixer le support **3** à la structure verticale **2**, la première fente **320a** emboîte le bord inférieur **217** du premier orifice **212a** et la deuxième fente **320b** emboîte le bord inférieur **217** du deuxième orifice **212b**. Les première et deuxième fentes **320a**, **320b** sont dimensionnées de manière à maintenir le support **3** en position droite et à empêcher tout basculement involontaire des bras **31**. Par exemple, comme représenté sur la figure 8, la deuxième fente **320b** peut être de forme complémentaire au bord inférieur **217** du deuxième orifice **212b**, et la première fente **320a** peut présenter un jeu par rapport au bord inférieur **217** du premier orifice **212a**.

Par ailleurs, comme illustré sur la figure 9, le moyen d'accroche **30** peut en outre comprendre une languette (ou appendice) **321** aménagée entre les première et deuxième fentes **320a**, **320b**. Cet appendice **321** présente une surface d'appui **322** destinée à être en appui sur la face externe **216** de la partie supérieure **213** de la deuxième saillie **211b** lorsque le support **3** est fixé à la structure verticale **2**. En outre, cet appendice **321** peut être de forme complémentaire à celle du creux **210** de l'ondulation.

Les figures 10 et 11 illustrent une autre forme de réalisation de ces moyens d'accroche. Ceux-ci permettent de fixer le support en porte-à-faux sur la structure verticale dans une première position ou dans une deuxième position, la deuxième position correspondant à une inclinaison vers le bas des bras du support par rapport à la première position. Par exemple, la première position peut correspondre à la position droite, c'est-à-dire que le support **3** est fixé en porte-à-faux avec un angle de 90° par rapport à la structure verticale **2**, et la deuxième position peut correspondre à une inclinaison de 10° vers le bas par rapport à la première position.

Plus précisément, chaque moyen d'accroche comprend :
- une première fente **330a** destinée à coopérer avec le bord inférieur **217** d'un premier orifice **212a** aménagé sur une première saillie **211a** ,
- une deuxième fente **330b** destinée à coopérer avec le bord inférieur **217** d'un deuxième orifice **212b** aménagé sur une deuxième saillie **211b** et à l'aplomb du premier orifice **212a.** Cette deuxième fente **330b** est en outre aménagée dans une patte **331** dimensionnée pour pouvoir être insérée dans le deuxième orifice **212b** et
- une troisième fente **330c** destinée à coopérer avec le bord inférieur **217** du deuxième orifice **212b** lorsque ladite patte **331** est insérée dans ledit deuxième orifice **212b.**

En pratique et en référence à la figure 11, pour une fixation du support **3** selon la première position, c'est-à-dire à 90° par rapport à la structure verticale **2,** la première fente **320a** emboîte le bord inférieur **217** du premier orifice **212a** et la deuxième fente **320b** emboîte le bord inférieur **217** du deuxième orifice **212b.** Bien entendu, les première et deuxième fentes **320a, 320b** sont dimensionnées de manière à maintenir le support **3** en position droite et à empêcher tout basculement involontaire des bras **31**.

Pour une fixation du support **3** selon la deuxième position, c'est-à-dire avec une inclinaison de 10° par rapport à la première position, la première fente **320a** emboîte le bord inférieur **217** du premier orifice **212a,** la patte **331** est insérée dans le deuxième orifice **212b,** et la troisième fente **330c** emboîte le bord inférieur **217** du deuxième orifice **212b.** Bien entendu, la première fente **330a** est dimensionnée de manière à présenter un jeu par rapport au bord inférieur **217** du premier orifice **212a** et de manière à permettre cette inclinaison. Comme illustré sur les figures 10 et 11, la première fente **330a** peut présenter un profil en V.

En outre, comme on peut le voir sur les figures 10 et 11, le moyen d'accroche **30** peut également être pourvu de fentes supplémentaires aménagées symétriquement aux première, deuxième et troisième fentes par rapport à un plan P parallèle au plan du support. Cette structure a notamment l'avantage de permettre une fixation réversible du support sur la structure verticale, c'est-à-dire qu'il est possible de positionner une face du support en tant que face supérieure ou face inférieure. Ce faisant, en sélectionnant un pas approprié séparant deux crêtes antérieures consécutives, il devient possible de densifier le nombre de support.

On a représenté cette caractéristique au sein de la figure 13. Ainsi, on a matérialisé par la grandeur X le pas séparant deux crêtes antérieures consécutives. Par ailleurs, au sein de cette figure, chacun des supports est réversible, mais présente un désaxement du plan horizontal dans lequel il s'inscrit par rapport au plan horizontal passant par chacune des extrémités desdites crêtes.

On observe ainsi qu'en retournant le support et en le repositionnant dans les mêmes orifices de la plaque ondulée **21**, on lève ou au contraire on abaisse sa hauteur de X/2.

Ce faisant, on dispose d'un pas de réglage fins desdits supports, en l'espace égale à X/2, permettant à l'utilisateur de positionner chacun des supports en fonction de ses besoins, et susceptible d'optimiser la densité de présentation ou de stockage des produits.

D'autres structures de moyen d'accroche peuvent également être envisagées dans la mesure où elles permettent de maintenir le support en position sur la structure. Ces supports sont notamment destinés à soutenir des tablettes (non représenté) ou être utilisé en tant que dispositif de suspension pour suspendre ou maintenir des articles. Bien entendu, des tablettes peuvent également être intégrées directement à ces supports.

La figure 12 a vocation à illustrer la possibilité conférée par l'invention d'accrocher les supports en tous lieux souhaités, sans nécessairement respecter l'aplomb des montants ou mâts de gondoles, ce que l'on ne savait faire avec les présentoirs de l'art antérieur.

Il ressort de ce qui précède que la structure de présentoir de l'invention est légère mais néanmoins robuste, et ne nécessite pas d'installation particulière puisqu'elle peut s'adapter à des montants classiquement utilisés, voire même être directement fixée sur un mur, ou suspendu par des câbles. Les moyens de fixation de la structure et les différents moyens d'accroche du support proposés permettent un montage et un démontage rapides et aisés du présentoir. En outre, la répartition des orifices et les différentes structures des moyens d'accroche offrent une configuration modulable des supports et permettent donc d'adapter le positionnement des supports sur la structure verticale en fonction des besoins, outre de densifier de manière importante l'implantation des supports, et donc corollairement des produits présentés ou stockés.

En outre, l'alignement des supports, donc des tablettes qu'ils sont destinés à recevoir, peut être géré en complète autonomie par rapport aux mâts de gondole, et plus particulièrement par rapport à l'espacement entre deux mâts consécutifs. Cette liberté permet de structurer à volonté la position des produits sur l'ensemble du présentoir, et de manière générale du linéaire.

## Revendications

1. Structure de présentoir comprenant au moins :
- une structure verticale (2) pourvue d'une pluralité d'orifices (212) ; et
- un support (3) pour tablette pourvu de moyens d'accroche (30) aptes à s'engager dans les orifices (212) pour fixer ledit support (3) de manière amovible et en porte-à-faux par rapport à la structure verticale (2),
***caractérisé* en ce que** la structure verticale (2) comprend au moins une plaque non plane (21) présentant des ondulations s'étendant de part et d'autre du plan général dans lequel elle s'inscrit, les orifices (212) étant ménagés au voisinage du sommet de partie desdites ondulations dirigées en direction du support, dénommées crêtes antérieures (211).

2. Structure de présentoir selon la revendication 1, ***caractérisé* en ce que** les ondulations sont en forme de zigzag, de tôle ondulée ou de créneaux.

3. Structure de présentoir selon l'une des revendications 1 et 2, ***caractérisé* en ce que** la structure verticale est solidarisée, à tout le moins localement à des parois ou cornières (20), fixées à demeure ou réversiblement sur des mâts ou montants (1) dont est munie ladite structure de présentoir, lesdites parois ou cornières (20) étant dans ce cas munies de moyens de fixation amovible, susceptibles de coopérer avec des moyens correspondants ménagés au sein desdits mâts ou montants (1).

4. Structure de présentoir selon la revendication 3, ***caractérisé* en ce que** les crêtes postérieures de la plaque non plane (21) sont solidarisées, notamment par soudure, à la face avant des parois ou cornières (20).

5. Structure de présentoir selon l'une des revendications 1 à 4, ***caractérisé* en ce que** les orifices (212) sont répartis sur la plaque non plane (21) de manière à permettre un alignement vertical et/ou horizontal d'au moins un premier support par rapport à un deuxième support.

6. Structure de présentoir selon la revendication 5, ***caractérisé* en ce que** les orifices (212) sont également répartis sur la plaque non plane (21) de manière à permettre un décalage vertical et/ou horizontal d'au moins un troisième support par rapport au premier support.

7. Structure de présentoir selon l'une des revendications 1 à 6, ***caractérisé* en ce que** chaque orifice (212) aménagé au niveau d'une crête antérieure (211) s'étend sur une portion de la partie supérieure (213) de ladite crête (211).

8. Structure de présentoir selon l'une des revendications 3 à 7, ***caractérisé* en ce que** les moyens de fixation (200) de la paroi ou cornière (20) sont réparties au moins au niveau des bords latéraux de ladite paroi (20), et comprennent des doigts espacés verticalement les uns par rapport aux autres, les doigts s'étendant de la paroi selon une direction de façon à pénétrer dans des lumières (10) aménagées sur les montants ou mâts (1) et à fixer ladite paroi (20) aux montants (1).

9. Structure de présentoir selon l'une des revendications 1 à 9, ***caractérisé* en ce que** chaque support (3) est constitué d'au moins deux bras (31) solidarisés entre eux par une traverse postérieure (32) et une traverse antérieure (33), chaque bras (31) se terminant par un desdits moyens d'accroche (30).

10. Structure de présentoir selon l'une des revendications 1 à 9, ***caractérisé* en ce que** chaque moyen d'accroche (30) comprend au moins :
- un ergot (300) destiné à être inséré dans l'un des orifices (212), ledit ergot (300) présentant une surface (301) venant en butée sur la face interne (215) de la partie supérieure (213) de la crête antérieure (211) sur laquelle est aménagé ledit orifice (212) ; et
- une languette (302) présentant une surface d'appui (303) sur la face externe (216) de la partie supérieure (213) d'une autre crête antérieure adjacente à ladite crête antérieure (211).

11. Structure de présentoir selon l'une des revendications 1 à 9, ***caractérisé* en ce que** chaque moyen d'accroche (30) comprend au moins :
- une fente (310) destinée à coopérer avec le bord inférieur (217) d'un orifice (212); et
- une languette (311) présentant une surface d'appui (312) sur la face externe (216) de la partie supérieure (213) d'une autre crête antérieure adjacente à ladite crête antérieure (211) sur laquelle est aménagé ledit orifice (212).

12. Structure de présentoir selon l'une des revendications 1 à 9, ***caractérisé* en ce que** chaque moyen d'accroche (30) comprend au moins :
- une première fente (320a, 330a) destinée à coopérer avec le bord inférieur (217) d'un premier orifice (212a) aménagé sur une première crête antérieure (211a) ; et
- une deuxième fente (320b, 330b) destinée à coopérer avec le bord inférieur (217) d'un deuxième orifice (212b) aménagé sur une deuxième crête antérieure (211b) et à l'aplomb dudit premier orifice (212a).

13. Structure de présentoir selon la revendication 10, ***caractérisé* en ce que** chaque moyen d'accroche (30) comprend une languette (312) aménagée entre les première et deuxième fentes (212a, 212b), cette languette (312) présentant une surface d'appui (322) sur la face externe (216) de la partie supérieure (213) de la deuxième crête antérieure (211b).

14. Structure de présentoir selon l'une des revendications 12 et 13, ***caractérisé* en ce que** la deuxième fente (320b, 330b) est aménagée dans une patte (331) de dimension adéquate pour pouvoir être insérée dans le deuxième orifice (212b), et **en ce que** le moyen d'accroche (30) peut en outre comprendre une troisième fente (330c) apte à coopérer avec le bord inférieur (214) du deuxième orifice (212b) lorsque ladite patte (331) est insérée dans ledit deuxième orifice (212b).

15. Structure de présentoir selon la revendication 14, ***caractérisé* en ce que** le support (3) est maintenu dans une première position lorsque la deuxième fente (320b, 330b) coopère avec le bord inférieur (217) du deuxième orifice (212b), et **en ce que** le support (3) est maintenu dans une deuxième position lorsque la troisième fente (330c) coopère avec le bord inférieur (217) du deuxième orifice (212b), la deuxième position correspondant à une inclinaison par rapport à la première position.

16. Structure de présentoir selon l'une des revendications 1 à 15, ***caractérisé* en ce que** les supports (3) sont réversibles.

17. Structure de présentoir selon la revendication 16, ***caractérisé* en ce que** les supports (3) présentent un désaxement du plan horizontal dans lequel ils s'inscrivent par rapport au plan horizontal passant par chacune des extrémités desdites crêtes.
